# EUROPÄISCHE PATENTSCHRIFT

(11) **EP 0 211 150 B1**
(45) Veröffentlichungstag und Bekanntmachung des Hinweises auf die Patenterteilung: **05.07.1989**
(21) Anmeldenummer: 86105431.0
(22) Anmeldetag: 19.04.1986
(51) Int. Cl.: F24F 13/06

(54) **Drallauslass**
Outlet with vortex flow
Bouche à écoulement en spirales

(30) Priorität: 27.07.1985 DE 8521685 U
(43) Veröffentlichungstag der Anmeldung: 25.02.1987
(73) Patentinhaber: Schako Metallwarenfabrik Ferdinand Schad KG, D-78600 Kolbingen (DE)
(72) Erfinder: Müller, Gottfried, D-7201 Kolbingen (DE)
(74) Vertreter: Patentanwälte Westphal, Buchner, Mussgnug Neunert, Göhring

(56) Entgegenhaltungen:
- EP-A- 0 129 000
- US-A- 2 381 345
- US-A- 2 505 394

## Beschreibung

Die Erfindung betrifft einen Drallauslaß gemäß dem Oberbegriff des Patentanspruchs 1.

Bei einem aus der EP-A 0 129 000 bekannten Auslaß ist eine den Zuluftstutzen abdeckende Drallscheibe vorgesehen, in die einige wenige Lamellen eingestanzt und aus der Ebene der Drallscheibe hochgebogen sind. An der Drallscheibe ist eine weitere Scheibe mit entsprechenden Öffnungen angeordnet, die verdrehbar ist, um den Luftdurchtrittsquerschnitt der mit den Lamellen verbundenen Öffnungen verstellbar zu machen. Sind durch Verstellen dieser zweiten Scheibe die Austrittsöffnungen geöffnet, so treten die Luftstrahlen unter der Wirkung der schräg stehenden Lamellen unter einem Winkel zur Deckenfläche aus und legen sich infolge des Coanda-Effektes an der Decke an. Aufgrund des großen Winkelabstandes der Lamellen beeinflussen sich dabei die tangential aus den verschiedenen Austrittsöffnungen austretenden Luftstrahlen nicht wesentlich. Durch Verstellen der zweiten Scheibe können die Austrittsöffnungen so weit abgedeckt werden, daß die Lamellen weitgehend ohne ablenkende Wirkung auf die austretenden Luftstrahlen bleiben und diese im wesentlichen senkrecht zur Deckenebene in den Raum eingeblasen werden. In dieser Stellung eignet sich der Auslaß zum Zuführen von Warmluft.

Die zur Verstellung zwischen Kaltluft- und Warmluftbetrieb erforderliche zweite verstellbare Scheibe macht den Auslaß aufwendig. Die durch den Zuluftstutzen zugeführte Zuluft trifft senkrecht auf die Drallscheibe, wodurch bei der Ablenkung durch die Lamellen insbesondere am Außenumfang Turbulenzen der Zuluftströmung auftreten, die störende Geräusche verursachen.

Der Erfindung liegt die Aufgabe zugrunde, einen Drallauslaß zu schaffen, der einfacher und damit preisgünstiger aufgebaut ist und geringere Strömungsgeräusche verursacht.

Diese Aufgabe wird bei einem Drallauslaß der eingangs genannten Gattung erfindungsgemäß gelöst durch die Merkmale des kennzeichnenden Teils des Anspruchs 1.

Vorteilhafte Ausführungsformen der Erfindung sind in den Unteransprüchen angegeben.

Der erfindungsgemäße Drallauslaß besteht aus einem zylindrischen Zuiuftstutzen und einer Drallscheibe, die auf das austrittsseitige Ende des Zuluftstutzens aufgesetzt wird und diesen abschließt. In der Drallscheibe sind Lamellen eingestanzt, die radial in einem Kreisring angeordnet sind und aus der Ebene der Drallscheibe ausgebogen sind. Der Drallauslaß ist in der Herstellung äußerst preisgünstig, da er nur aus dem einfach geformten Zuluftstutzen und der Drallscheibe als einfachem gestanztem Blechteil besteht. Die gesamte Drallwirkung wird durch die den Zuluftstutzen abschließende Drallscheibe erzeugt. Der Zuluftstutzen kann daher in seiner axialen Längen beliebig den Einbauverhältnissen angepaßt werden, insb. ist auch eine sehr geringe Länge des Zuluftstutzen für die Funktion des Drallauslasses ausreichend.

Die in einer großen Anzahl und mit geringem gegenseitigem Abstand auf dem Kreisring angeordneten Lamellen erzeugen eine starke Rotationsbewegung der austretenden Zuluft, die mit einer hohen Induktion der Raumluft verbunden ist. Diese hohe Induktion bewirkt eine schnelle Vermischung der eingeblasenen Zuluft mit der Raumluft. Es kann daher auch Kaltluft eingeblasen werden, ohne daß es erforderlich ist, diese mit Hilfe des Coanda-Effektes an der Raumdecke zu halten. Der Drallauslaß muß daher nicht notwendig bündig mit der Raumdecke eingebaut werden, was seine Einsatzmöglichkeiten wesentlich vergrößert.

Die starke Induktionswirkung ermöglicht es au- βerdem, Zuluft mit einer großen Temperaturdifferenz gegenüber der Raumluft zuzuführen. Aufgrund der großen Temperaturdifferenz kann die Klimatisierung des Raumes mit geringeren Zuluftvolumina bewirkt werden. Es kann somit Energie in der Klimaanlage eingespart werden und es können gegebenenfalls Ventilatoren geringerer Größe und geringerer Leistung eingesetzt werden.

Der Zuluftstutzen beaufschlagt die Drallscheibe über ihre gesamte Fläche gleichmäßig mit Zuluft. Es kann somit ein optimaler Luftdurchsatz durch die Drallscheibe erreicht werden. Vorteilhafterweise ist der Durchmesser des Zuluftstutzens etwas kleiner als der Durchmesser der Drallscheibe und erweitert sich in Strömungsrichtung erst unmittelbar vor der Drallscheibe auf den Außendurchmesser des Kreisringes der Lamellen. Diese Erweiterung erfolgt mit einem im wesentlichen konstanten Krümmungsradius. Durch diese Erweiterung des Zuluftstutzens wird die zuströmende Zuluft am Rand bereits radial nach außen gelenkt, wenn sie auf die Drallscheibe auftrifft. Dadurch wird eine gute Beaufschlagung auch der äußeren Randbereiche der Drallscheibe bewirkt, ohne daß in den Randbereichen störende Strömungsabreißeffekte auftreten, die den Luftdurchsatz verschlechtern und zur Geräuscherzeugung beitragen.

Vorzugsweise ist die Drallscheibe lösbar am austrittsseitigen Ende des Zuluftstutzens angebracht. Dies ist einerseits für die Herstellung günstig und bietet andererseits auch bei dem eingebauten Drallauslaß Vorteile. Die Drallscheibe kann zur Reinigung bequem herausgenommen werden. Außerdem können auch bei dem eingebauten Drallauslaß nachträglich im Zuluftstutzen zusätzliche oder andere Strömungswiderstände eingebaut werden, soweit dies erforderlich ist, ohne daß die Raumdecke geöffnet werden muß.

Zuluftstutzen und Drallplatte können aus Metall oder Kunststoff bestehen. Vorzugsweise ist der Zuluftstutzen ein Kunststoffteil, während die Drallplatte aus Metall, z.B. Stahl, Aluminium, Messing oder dgl., gestanzt wird.

Im folgenden wird die Erfindung anhand eines in der Zeichnung dargestellten Ausführungsbeispieles näher erläutert. Es zeigen :
Figur 1 eine Draufsicht auf den Drallauslaß und
Figur 2 einen Axialschnitt des Drallauslasses.

Der erfindungsgemäße Drallauslaß besteht aus einem Zuluftstutzen 10 und einer Drallscheibe 12.

Wie Figur 2 zeigt, ist der Zuluftstutzen 10 als zylindrisches Rohr ausgebildet, das sich an seinem austrittsseitigen Ende mit konstantem Krümmungsradius 14 zu einem zur Achse des Zuluftstutzens 10 senkrechten, radialen ebenen Abschnitt 16 erweitert. An den ebenen Abschnitt 16 schließt sich ein zylindrischer Randabschnitt 18 geringer axialer Tiefe an. Der gesamte Zuluftstutzen 10 besteht vorzugsweise aus Kunststoff.

Die Drallscheibe 12 ist eine kreisförmige Blechscheibe, die auf den zylindrischen Randabschnitt 18 des in die Raumdecke eingesetzten Zuluftstutzens 10 aufgesetzt wird. Die Drallscheibe 12 greift dabei radial über den zylindrischen Randabschnitt 18 hinaus und ist außerhalb des Randabschnitts 18 befestigt, vorzugsweise außen auf dem Randabschnitt 18 aufgeschnappt. Die Drallscheibe 12 deckt somit den Zuluftstutzen 10 vollständig ab, so daß sich von der Raumseite her ein formschönes Aussehen ergibt. Die Abdichtung zwischen dem Zuluftstutzen 10 und der Drallscheibe 12 wird durch ei nen Dichtungsring 20 aus Gummi oder Schaumstoff bewirkt, der innen an dem zylindrischen Randabschnitt 18 anliegend zwischen den ebenen Abschnitt 16 des Zuluftstutzens 10 und die Drallscheibe 12 eingesetzt ist.

In der Drallscheibe 12 sind zweiunddreißig Lamellen 22 ausgestanzt, die radial verlaufen und auf einem Kreisring angeordnet sind, wie Figurel zeigt. Die Lamellen 22 sind längs einer radialen Seitenkante ausgestanzt und längs der anderen radialen Seitenkante so aus der Ebene der Drallscheibe 12 herausgebogen, daß sie unter einem Winkel von etwa 45° gegen die Luftströmungsrichtung in den Zuluftstutzen 10 hineinragen. Die Lamellen 22 weisen über ihre gesamte radiale Ausdehnung im wesentlichen eine gleiche Breite auf, die etwa ihrem mittleren gegenseitigen Winkelabstand entspricht.

Die Lamellen 22 reichen mit ihren radial äußeren Enden bis an den Dichtungsring 20, greifen also radial über den Durchmesser des Zuluftstutzens 10 hinaus in den ebenen Abschnitt 16. Der Durchmesser des Zuluftstutzens 10 beträgt etwa dreiviertel des Außendurchmessers des Kreisringes der Lamellen 22. Der Innendurchmesser des Kreisringes der Lamellen 22 ist so gewählt, daß im Inneren des aus der Drallscheibe 12 austretenden Luftstromes ein die Induktion mit der Raumluft zusätzlich fördernder Raum freibleibt. Im dargestellten Ausführungsbeispiel beträgt der Außendurchmesser des Kreisringes der Lamellen 22 etwa das 2,5-fache des Innendurchmessers dieses Kreisringes.

Die Zeichnung stellt ein Ausführungsbeispiel des Drallauslasses im Maßstab 1:1 dar.

## Patentansprüche

1. Drallauslaß mit einem zylindrischen Zuluftstutzen (10), mit einer den Zuluftstutzen (10) an seinem austrittsseitigen Ende abschließenden Drallscheibe (12) und mit radialen auf einem Kreisring angeordneten, in der Drallscheibe (12) eingestanzten und mit einer radialen Kante schräg aus der Ebene der Drallscheibe (12) gebogenen Lamellen (22), dadurch gekennzeichnet, daß 16 bis 40 Lamellen (22) vorgesehen sind, wobei im radial mittleren Bereich der Lamellen (22) deren gegenseitiger Winkelabstand in der Größenordnung ihrer Breite liegt, und daß der Zuluftstutzen (10) einen kleineren Durchmesser als der Außendurchmesser des Kreisringes der Lamellen (22) aufweist und sich in Strömungsrichtung unmittelbar vor der Drallscheibe (12) kontinuierlich auf im wesentlichen diesen Außendurchmesser erweitert.

2. Drallauslaß nach Anspruch 1, dadurch gekennzeichnet, daß der Außendurchmesser des Kreisringes der Lamellen (22) zwei- bis viermal größer als sein Innendurchmesser ist.

3. Drallauslaß nach Anspruch 2, dadurch gekennzeichnet, daß die Drallscheibe (12) einen Außendurchmesser von zirka 15 cm aufweist, und daß zweiundreißig Lamellen (22) auf einem Kreisring mit einem Innendurchmesser von ca. 5 cm und einem Außendurchmesser von ca. 13 cm angeordnet sind.

4. Drallauslaß nach einem der vorhergehenden Ansprüche, dadurch gekennzeichnet, daß die Lamellen (22) unter einem Winkel von 30_{°} bis 60_{°} aus der Ebene der Drallscheibe (12) gebogen sind.

5. Drallauslaß nach Anspruch 4, dadurch gekennzeichnet, daß die Lamellen (22) unter einem Winkel von 45° aus der Ebene der Drallscheibe (12) gebogen sind.

6. Drallauslaß nach Anspruch 1, dadurch gekennzeichnet, daß die zylindrische Wand des Zuluftstutzens (10) sich mit konstantem Krümmungsradius (14) zu einem zur Drallscheibe (12) parallelen ebenen Abschnitt (16) erweitert.

7. Drallauslaß nach Anspruch 1, dadurch gekennzeichnet, daß der Durchmesser des Zuluftstutzens (10) größer als der halbe Außendurchmesser des Kreisringes der Lamellen (22) ist.

8. Drallauslaß nach Anspruch 7, dadurch gekennzeichnet, daß der Durchmesser des Zuluftstutzens (10) etwa dreiviertel des Außendurchmessers des Kreisringes der Lamellen (22) beträgt.

9. Drallauslaß nach einem der vorhergehenden Ansprüche, dadurch gekennzeichnet, daß die Drallscheibe (12) lösbar an dem Zuluftstutzen (10) befestigt ist.

10. Drallauslaß nach Anspruch 9, dadurch gekennzeichnet, daß die Drallscheibe (12) auf einen zylindrischen Randabschnitt (18) des Zuluftstutzens (10) aufgesetzt und durch einen in diesen zylindrischen Randabschnitt (18) eingesetzten Dichtungsring (20) gegen den Zuluftstutzen (10) abgedichtet ist.

## Claims

1. A swirl imparting outlet having a cylindrical air inlet (10), comprising a swirl disc (12) closing the air inlet (10) at its outlet end, and having, arranged radially in an annular ring, lamellae (22) punched out in the swirl disc (12) which have a radial edge sloping at an angle to the plane of the swirl disc (12), characterized in that 16 to 40 lamellae (22) are provided, whereby the angular distance between adjacent lamellae (22) in their radially middle region is of the same order of size as their width, and in that the air inlet (10) has a smaller diameter than the outer diameter of the annular ring of lamellae (22) and, in the direction of flow, widens out continuously immediately in front of the swirl disc (12) to have substantially the same diameter as the outer diameter of this annular ring.

2. A swirl imparting outlet according to Claim 1, characterized in that the outer diameter of the annular ring of lamellae (22) is two to four times greater than its inner diameter.

3. A swirl imparting outlet according to Claim 2, characterized in that the swirl disc (12) has an outer diameter of about 15 cm, and in that thirty-two lamellae (22) are arranged in an annular ring with an inner diameter of about 5 cm and an outer diameter of about 13 cm.

4. A swirl imparting outlet according to one of the preceding Claims, characterized in that the lamellae (22) are bent at an angle of 30° to 60° to the plane of the swirl disc (12).

5. A swirl imparting outlet according to Claim 4, characterized in that the lamellae (22) are bent at an angle of 45_{°} to the plane of the swirl disc (12).

6. A swirl imparting outlet according to Claim 1, characterized in that the cylindrical wall of the air inlet (10) widens out with a constant radius of curvature (14) into a flat portion (16) parallel to the swirl disc (12).

7. A swirl imparting outlet according to Claim 1, characterized in that the diameter of the air inlet (10) is greater than half the outer diameter of the annular ring of lamellae (22).

8. A swirl imparting outlet according to Claim 7, characterized in that the diameter of the air inlet (10) is about three-quarters of the outer diameter of the annular ring of lamellae (22).

9. A swirl imparting outlet according to one of the preceding Claims, characterized in that the swirl disc (12) is releasably fastened to the air inlet (10).

10. A swirl imparting outlet according to Claim 9, characterized in that the swirl disc (12) is placed in a cylindrical peripheral portion (18) of the air inlet (10) and sealed against the air inlet (10) by a sealing ring (20) inserted in this cylindrical peripheral portion (18).

## Revendications

1. Sortie à tourbillon comprenant une prise d'air cylindrique (10), une plaque à tourbillon (12) obturant l'extrémité côté sortie de la prise d'air (10) et des lamelles (22) disposées radialement sur un anneau de cercle, découpées dans la plaque à tourbillon (12) et pliées en oblique, par une arête radiale, hors du plan de la plaque à tourbillon (12), caractérisée en ce qu'elle comprend 16 à 40 lamelles (22), la distance angulaire relative des lamelles (22), dans la zone radialement médiane desdites lamelles, étant de l'ordre de leur largeur, que la prise d'air (10) présente un diamètre qui est inférieur au diamètre extérieur de la couronne des lamelles (22), et que, dans le sens d'écoulement, elle s'évase de manière continue, immédiatement en avant de la plaque à tourbillon (12), jusqu'à sensiblement ce diamètre extérieur.

2. Sortie à tourbillon selon la revendication 1, caractérisée en ce que le diamètre extérieur de la couronne des lamelles (22) est deux à quatre fois plus grand que son diamètre intérieur.

3. Sortie à tourbillon selon la revendication 2, caractérisée en ce que la plaque à tourbillon (12) présente un diamètre extérieur d'environ 15 cm, et que trente deux lamelles (22) sont disposées sur un anneau de cercle d'un diamètre intérieur d'environ 5 cm et d'un diamètre extérieur d'environ 13 cm.

4. Sortie à tourbillon selon l'une des revendications précédentes, caractérisée en ce que les lamelles (22) sont pliées sous un angle de 30° à 60_{°} hors du plan de la plaque à tourbillon (12).

5. Sortie à tourbillon selon la revendication 4, caractérisée en ce que les lamelles (22) sont pliées sous un angle de 45_{°} hors du plan de la plaque à tourbillon (12).

6. Sortie à tourbillon selon la revendication 1, caractérisée en ce que la paroi cylindrique de la prise d'air (10) s'évase avec un rayon de courbure (14) constant en une section plate (16) orientée parallèlement à la plaque à tourbillon (12).

7. Sortie à tourbillon selon la revendication 1, caractérisée en ce que le diamètre de la prise d'air (10) est supérieur à la moitié du diamètre extérieur de la couronne des lamelles (22).

8. Sortie à tourbillon selon la revendication 7, caractérisée en ce que le diamètre de la prise d'air (10) est égal à environ trois quarts de la couronne des lamelles (22).

9. Sortie à tourbillon selon l'une des revendications précédentes, caractérisée en ce que la plaque à tourbillon (12) est montée de manière amovible sur la prise d'air (10).

10. Sortie à tourbillon selon la revendication 9, caractérisée en ce que la plaque à tourbillon (12) est posée sur un rebord cylindrique (18) de la prise d'air (10) et que son étanchéité par rapport à la prise d'air (10) est assurée par un joint d'étanchéité (20) inséré dans ce rebord cylindrique (18).
